# EUROPÄISCHE PATENTSCHRIFT

(11) **EP 0 172 374 B1**
(45) Veröffentlichungstag und Bekanntmachung des Hinweises auf die Patenterteilung: **18.04.1990**
(21) Anmeldenummer: 85108334.5
(22) Anmeldetag: 05.07.1985
(51) Int. Cl.: H01H 71/46, H01H 71/08

(54) **Ein- oder mehrpoliger Überstromschutzschalter mit integrierter Signalkontaktstelle**
Single or multiphase circuit breaker with integrated signalisation contact
Disjoncteur uni- ou multipolaire avec contact de signalisation intégré

(30) Priorität: 03.08.1984 DE 3428637
(43) Veröffentlichungstag der Anmeldung: 26.02.1986
(73) Patentinhaber: Ellenberger & Poensgen GmbH, D-90518 Altdorf (DE)
(72) Erfinder: Peter, Josef, D-8503 Altdorf (DE)
(74) Vertreter: Tergau, Enno, Dipl.-Ing.

(56) Entgegenhaltungen:
- DE-A- 2 123 765
- DE-C- 875 681
- FR-A- 2 112 237
- FR-A- 2 224 855
- GB-A- 540 338
- US-A- 3 602 852

## Beschreibung

Die Erfindung bezieht sich auf einen Überstromschutzschalter der im Oberbegriff des Anspruches 1 beschriebenen Art, wie er beispielsweise aus der deutschen Patentschrift 21 23 765 bekannt ist.

Der bekannte druckknopfbetätigte Überstromschutzschalter ist mit einer Kontaktbrücke versehen, die mittels eines Kniehebels mit dem Betätigungselement in Verbindung steht. Dieser in einer von einem Isoliergehäuse gebildeten Hauptschaltkammer einliegende Kniehebel wird von einem Betätigungsarm und einem Hauptkontaktarm gebildet. Die dem Kniegelenk abgewandten Enden der beiden Arme sind mittels Drehgelenken am Betätigungselement bzw. der Kontaktbrücke angelenkt. Die Anlenkpunkte liegen in allen Bewegungsstellungen zwischen der die Ausschaltstellung bildenden Knick- und der die arretierte Einschaltstellung bildenden angenäherten Streckstellung des Kniehebels auf der in Richtung der Gehäusetiefe verlaufenden Mittellängsachse des Isoliergehäuses. Dabei schiebt eine im Bereich des Kniegelenks angreifende Feder mit ihrer Druckkraft den Betätigungsarm vom Hauptkontaktarm weg. Ist die Einschaltstellung erreicht, wird der Kniehebel von einer Sperrklinke arretiert, die durch Hand oderthermische Betätigung auslösbar ist. Durch diese, in der obengenannten Patentschrift näher beschriebene Konstruktion des Überstromschutzschalters werden mit einfachen, raumsparenden Mitteln eine Momenteinschaltung, sowie eine Hand-, eine äußerst schnelle thermische und eine Freiauslösung erreicht.

Eine ähnliche Kniehebelkonstruktion mit zugeordneten Hilfshebeln ist Gegenstand der deutschen Patentschrift 25 07 454. Dabei wird durch die über eine gemeinsame Achse in Verbindung stehenden Hilfshebel der den mehrpoligen Schalter bildenden einpoligen Überstromschutzschalter eine im wesentlichen gleichzeitige, allpolige Auslösung ohne höhere, die Schaltzeit beeinflußende mechanische Kräfte als bei der einpoligen Auslösung erzielt.

Ein Nachteil dieser herkömmlichen ein- bzw. mehrpoligen Überstromschutzschalter ist das Fehlen einer Signalkontaktstelle, die mittels eines daran angeschlossenen Signalkreises Auskunft über den momentanen Status des Überstromschutzschalters gibt. Beispielsweise sei hier ein Schaltkasten mit einer Vielzahl von sogenannten Bordnetzschutzschaltern genannt, bei dem es ohne zugeordnete, eine Auslösung anzeigenden Signallämpchen schwer möglich wäre, die Fehlerquelle schnell und zielsicher zu finden.

Einen solchen Überstromschutzschalter mit einer Signalkontaktstelle beschreibt CH-PS 233 959, in der die Kontaktbrücke während ihres Schließens eine in ihren Verschiebeweg hineinstehende Isolierstofftrennwand in Kontaktschließrichtung verschiebt. Das signalkontaktseitige Freiende dieser Wand steuert den beweglichen Hilfskontakt der Signalkontaktstelle. Nachteilig bei dieser Konstruktion ist die Tatsache, daß die Rückstellkraft der Hilfskontaktfeder direkt gegen die Schließrichtung der Kontaktbrücke wirkt. Dadurch wird der erzielbare Kontaktdruck und damit die Stromleitfähigkeit des Hauptkontaktes reduziert. Außerdem wird durch die Rückstellkraft die Reibung zwischen den Einzelteilen der Verklinkungsstelle des Kniehebels erhöht, was zu einer Erhöhung der notwendigen Auslösekraft führt. Dadurch erhöht sich die Auslösezeit bei herkömmlichen Überstromschutzschaltern dieser Art, was die Schutzwirkung naturgemäß herabsetzt.

Der Erfindung liegt die Aufgabe zugrunde, einen Überstromschutzschalter der eingangs beschriebenen Art so auszubilden, daß er eine Signalkontaktstelle bereitstellt, deren Kontaktgabe eindeutig mit der Ein- bzw. Ausschaltstellung des Überstromschutzschalters gekoppelt ist, ohne jedoch eine Verschlechterung der Kontaktdruck- und Auslösecharakteristik in Kauf nehmen zu müssen. Diese Aufgabe wird gemäß den kennzeichnenden Merkmalen des Anspruches 1 dadurch gelöst, daß der Betätigungsarm des Kniehebels mit zunehmender Kniehebelstreckung mittels eines an sein gelenkseitiges Ende angesetzten Anschlagvorsprunges einen doppelarmigen Signalkontakthebel zunehmend auslenkt. Dessen Anschlagarm ragt in die Hauptschaltkammer, dessen anderer Kontaktarm liegt in einem an das Isoliergehäuse angesetzten, einen Signalkontakt enthaltenden Anbaugehäuse. Dieser Kontaktarm beaufschlagt eine Kontaktfeder, die zusammen mit einem Festkontakt die Hilfs- oder Signalkontaktstelle bildet. Die Auslösecharakteristik des Überstromschutzschalters wird durch die im kennzeichnenden Teil beschriebene Bauform bedingt im wesentlichen nicht verändert, da beim Erfindungsgegenstand gänzlich andere Hebelverhältnisse herrschen, als bei herkömmlichen Überstromschutzschaltern nach dem Stande der Technik. Damit bleibt der übliche Kontaktdruck erhalten und die Auslösezeit wird vorteilhafterweise nicht erhöht, obwohl der Kniehebel die zusätzliche Funktion der Betätigung einer Signalkontaktstelle erfüllt. Deren offener oder geschlossener Status ist abhängig von der jeweiligen Schwenkstellung des Signalkontakthebels, die wiederum durch die Stellung des an den Betätigungsarm angesetzten Anschlagvorsprunges in der Hauptschaltkammer bestimmt wird. Wird der Uberstromschutzschalter beispielsweise durch die Streckung des Kniehebels in Einschaltstellung gebracht, lenkt der Anschlagvorsprung den Signalkontakthebel aus, der durch seine Schwenkbewegung die Kontaktfeder der Signalkontaktstelle vom Festkontakt zunehmend abhebt und damit beispielsweise einen Stromkreis für ein Signallämpchen unterbricht. Damit ist eine eindeutige Zuordnung "Überstromschutzschalter ein - Signalkontakt aus" und umgekehrt gegeben. Genausogut kann mit wenigen baulichen Veränderungen des Signalkontakthebels und der Signalkontaktstelle eine eindeutige Zuordnung "Überstromschutzschalter ein - Signalkontakt ein" und umgekehrt geschaffen werden.

Die das kennzeichnende Merkmal des Anspruches 2 bedingende Gleichebigkeit der Bewegungsebenen von Kniehebel und Signalkontakthebel ermöglicht einen besonders einfachen, mechanischen Aufbau des Überstromschutzschalters, da keine aufwendigen mechanischen Bauelemente zum Einsatz kommen müssen, die eine mechanische Bewegung aus einer Ebene in eine andere überführen.

Das kennzeichnende Merkmal des Anspruches 3 beschreibt eine besonders einfache Bauform für das Anbaugehäuse des Signalkontaktes, die besonders fertigungsrationell und wirtschaftlich hergestellt werden kann und einem schnellen Zusammenbau des erfindungsgemäß ausgestalteten Überstromschutzschalters dienlich ist.

Durch das Kennzeichnungsmerkmal des Anspruches 4 wird eine etwa gleiche Hebelarmlänge des Signalkontakthebels erreicht, wodurch die auftretenden Hebelkräfte und -wege minimalisiert werden können.

Durch die kennzeichnenden Merkmale des Anspruches 5 wird eine besonders vorteilhafte Bauform des erfindungsgemäß ausgestalteten Überstromschutzschalters beschrieben. Z.B. wird die Signalkontaktstelle durch die eine hohe Federkraft aufweisenden U-Schenkel der Kontaktfeder sicher geschlossen, wenn der L-förmige Hebel in Ausschalt-Stellung des Uberstromschutzschalters nicht beeinflußt wird. Durch die beschriebene spezielle Form und Richtung seiner Bauelemente weist das Anbaugehäuse auch ein hohes Maß an Kompaktheit auf, ein problemloser Einbau in vorhandene Schaltkästen herkömmlicher Bauart ist möglich. Diese Tatsache wird durch das kennzeichnende Merkmal des Anspruches 6 noch unterstützt, da dadurch sowohl die Hauptanschlüsse als auch die Signalkontaktanschlüsse von derselben Seite von hinten an das Gehäuse herangeführt werden können, wobei durch die sich nach hinten öffnende, winklige Anordnung der Metallbuchsen die elektrischen Zuleitungen für die Signalkontaktstelle problemlos zu beiden Seiten der Hauptanschlußdrähte vorbeigeführt und an den entsprechenden Metallbuchsen angeschlossen werden können.

Durch die kennzeichnenden Merkmale der Ansprüche 7-10 wird eine Bauform des erfindungsgemäßen Uberstromschutzschalters erreicht, bei der die für die Betätigung des zusätzlichen Signalkontakthebels notwendigen mechanischen Kräfte besonders niedrig werden. Im Zusammenspiel mit dem Kennzeichnungsmerkmal des Anspruches 5 z.B. unterstützt die durch die Federkraft der U-förmigen Kontaktfeder erzeugte Rückschwenkbewegung des Signalkontakthebels sogar die Aufreißbewegung des Kniehebels. Der schräg in die Hauptkontaktschaltkammer ragende Arm des Signalkontakthebels bedingt zusammen mit dem als konvexe Gleitstufe ausgebildeten Anschlagvorsprung ein reibungsarmes Aufgleiten dieses Bauelements beim Einschaltvorgang. Die Auslösecharakteristik des Überstromschutzschalters wird durch die im Kennzeichnungsmerkmal des Anspruches 11 beschriebene Bauform bedingt weiter verbessert. Da die Kraftwirkungslinie des vom Anschlagarm auf den Anschlagvorsprung ausgeübten Reaktionsdruckes durch das betätigungsseitige Drehlager des Betätigungsarmes verläuft, wirken in Einschaltstellung auf die Kniehebelanordnung keine zusätzlichen Drehmomente.

Ein Ausführungsbeispiel der Erfindung ist in den Fig. 1-4 dargestellt. Es zeigen:
Fig. 1 eine Gesamt-Seitenansicht eines Überstromschutzschalters der erfindungsgemäßen Art,
Fig. 2 eine vergrößerte Seitenansicht des Überstromschutzschalters in teilweise geöffneter Form in Einschaltstellung,
Fig. 3 eine Seitenansicht analog Fig. 2 in Ausschaltstellung,
Fig. 4 eine Seitenansicht der Bewegungsteile im Signalkontakt-Anbaugehäuse entsprechend der Linie A-A in Fig. 3.

Wie aus Fig. 1 ersichtlich, weist der Überstromschutzschalter 1 für die Handeinschaltung bzw. Handauslösung einen Druckknopf als Betätigungselement 2 auf. Aus seinem Isoliergehäuse 3 ragen die Hauptanschlußfahnen 4 zur Beschaltung der Hauptkontakte 5, einstückig an den Überstromschutzschalter 1 angeformt ist das Anbaugehäuse 6 mit der einliegenden Signalkontaktstelle.

In Fig. 2 ist der Kniehebel 8 gezeichnet. In dieser Einschaltstellung verbindet die am unteren Ende des Hauptkontaktarmes 9 mittels Drehgelenk 10 angelenkte Kontaktbrücke 11 die beiden Hauptkontakte 5. Der mit dem Hauptkontaktarm 9 über eine Stift-Schlitz-Konstruktion des Kniegelenks 8' verbundene Betätigungsarm 12 ist ebenfalls mittels eines Drehgelenks 10 über ein Kuppelelement 2a mit dem Betätigungselement 2 verbunden. In allen Bewegungsstellungen des Kniehebels zwischen der Einschaltstellung (entsprechend Fig. 2) und der Ausschaltstellung (entsprechend Fig. 3) fällt die Verbindungslinie zwischen den beiden Drehachsen 10 des Kniehebels 8 mit der in Richtung der Gehäusetiefe 13 verlaufenden Mittellängsachse 14 des Isoliergehäuses 3 zusammen.

Der in den Fig. 2 und 3 gezeichnete Signalkontakthebel 15 stellt das Verbindungsglied zwischen dem Kniehebel 8 und der Signalkontaktstelle 7 dar. Sein Anschlagarm 16 ragt in die vom Isoliergehäuse 3 gebildete Hauptschaltkammer 17 und wird dort mittels eines an das gelenkseitige Ende des Betätigungsarmes 12 angesetzten Anschlagvorsprunges 18 in Einschaltstellung des Kniehebels 8 beaufschlagt. Der Anschlagvorsprung 18 steht in Ausknickrichtung 19 des Kniehebels 8 über den Betätigungsarm 12 hinaus und seine Anschlagseite ist als konvexe Gleitstufe 20 ausgebildet. Diese gewährleistet zusammen mit dem schräg in Richtung auf die Hauptanschlußkontakte 5 geneigten Anschlagarm 16 des Signalkontakthebels 15 geringe beim Einschaltvorgang zu überwindende Reibungskräfte. In Streckstellung des Kniehebels 8 lenkt der Anschlagvorsprung 18 den Signalkontakthebel 15 derart aus, daß die Kraftwirkungslinie 21 des vom Anschlagarm 16 auf den Anschlagvorsprung 18 ausgeübten Reaktionsdruckes durch das betätigungsseitige Drehgelenk 10 des Betätigungsarmes 12 verläuft. Dadurch wird die Auslösecharakteristik des Überstromschutzschalters nicht negativ beeinflußt, d.h. die erfindungsgemäßen Überstromschutzschalter mit integriertem Signalkontaktanbau können den Grundaufbau der herkömmlichen Überstromschutzschalter verwenden. Der L-förmige Kontaktarm 22 des schwenkbar um die seine Drehachse 23 gelagerten Signalkontakthebel 15 hintergreift im Anbaugehäuse 6 die U-förmige Kontaktfeder 24. Diese bildet zusammen mit dem Festkontakt 25 die Signalkontaktstelle 7, die je nach der Schwenkstellung des Signalkontakthebels 15 geöffnet oder geschlossen ist.

Wie aus den Fig. 2 und 3 zu entnehmen ist, ist die Kontaktfeder 24 U-förmig ausgebildet, wobei die beiden U-Schenkel 26 parallel zum Festkontakt 25 und zur Richtung der Gehäusetiefe 13 verlaufen. Dem Horizontalschenkel 27 des Kontaktarmes 22 ist dabei der U-Verbindungssteg 28 der Kontaktfeder 24 zugewandt, der Vertikalschenkel 29 des Kontaktarmes 22 beaufschlagt den festkontaktseitigen U-Schenkel 26 der als Bewegungskontakt ausgeführten Kontaktfeder 24 und öffnet die Signalkontaktstelle 7 in der der Hauptschaltkammer 17 zugewandten Kontaktöffnungsrichtung 30.

In Fig. 4 ist dargestellt, wie die Signalkontaktstelle 7 mit ihrer Kontaktfeder 24 und ihrem Festkontakt 25 über Metallbuchsen 31 elektrisch angeschlossen sind. Die elektrische Verbindung zwischen diesen Bauelementen 24, 25, 31 ist durch an die Kontaktfeder 24 bzw. an den Festkontakt 25 angeformte elektrisch leitende Verbindungsstücke 32 gewährleistet. Die Metallbuchsen 31 sind im Anbaugehäuse 6 beiderseits der Signalkontaktstelle 7 angeordnet und bilden mit ihren Achsen 33 einen sich in Richtung der Gehäusetiefe 13 öffnenden spitzen Winkel 34. Die von diesem aufgespannte Ebene liegt senkrecht zur Bewegungsebene des Signalkontakthebels 15, damit können die vier Anschlußkabel für die Hauptkontakte 5 bzw. die Signalkontaktstelle 7 problemlos an den Überstromschutzschalter 1 herangeführt werden.

### Bezugszeichenliste

1 Überstromschutzschalter
2 Betätigungselement
2a Kuppelelement
3 Isoliergehäuse
4 Hauptanschlußfahnen
5 Hauptkontakt
6 Anbaugehäuse
7 Signalkontaktstelle
8 Kniehebel mit Kniegelenk 8'
9 Hauptkontaktarm
10 Drehgelenk
11 Kontaktbrücke
12 Betätigungsarm
13 Richtung d. Gehäusetiefe
14 Mittellängsachse
15 Signalkontakthebel
16 Anschlagarm
17 Hauptschaltkammer
18 Anschlagvorsprung
19 Ausknickrichtung
20 Gleitstufe
21 Kraftwirkungslinie
22 Kontaktarm
23 Drehachse
24 Kontaktfeder
25 Festkontakt
26 U-Schenkel
27 Horizontalschenkel
28 U-Verbindungssteg
29 Vertikalschenkel
30 Kontaktöffnungsrichtung
31 Metallbuchse
32 Verbindungsstücke
33 Achse d. Metallbuchse
34 Winkel

## Patentansprüche

1. Ein- oder mehrpoliger, von Hand oder thermisch betätigbarer Uberstromschutzschalter (1) mit in einer durch ein Isoliergehäuse (3) gebildeten Hauptschaltkammer (17) einliegend einem einen Betätigungsarm (12) und einen Hauptkontaktarm (9) enthaltenden Kniehebel (8) als Wirkverbindung zwischen einem Betätigungselement (2) und einer Kontaktbrücke (11),
- wobei der Kniehebel unter einer ihn permanent in Öffnungsrichtung beaufschlagenden Rückstellkraft steht,
- wobei die dem Kniegelenk (8') abgewandten Enden von Betätigungsarm (12) und Hauptkontaktarm (9) mittels Drehgelenken (10) an dem Betätigungselement (2) und der Kontaktbrücke (11) angelenkt sind und in allen Bewegungsstellungen zwischen der die Ausschaltstellung bildenden Knick- und der die arretierte Einschaltstellung bildenden Streckstellung des Kniehebels (8) auf der in Richtung der Gehäusetiefe (13) verlaufenden Mittellängsachse (14) des Isoliergehäuses (3) liegen,
dadurch gekennzeichnet,
- daß der Betätigungsarm (12) in Kniehebelstreckstellung mittels eines an sein gelenkseitiges Ende angesetzten Anschlagvorsprunges (18) einen doppelarmigen Signalkontakthebel (15) beaufschlagt,
- dessen Anschlagarm (16) in die Hauptschaltkammer (17) ragt und
- dessen anderer Kontaktarm (22) in ein an das Isoliergehäuse (3) angesetztes, eine Signalkontaktstelle (7) enthaltendes Anbaugehäuse (6) hineinsteht und
- daß der Kontaktarm (22) eine Kontaktfeder (24) beaufschlagt und dadurch je nach von der Stellung des Anschlagvorsprunges (18) abhängiger Schwenkstellung die aus einer Kontaktfeder (24) und einem Festkontakt (25) bestehende Hilfs-oder Signalkontaktstelle (7) öffnet oder schließt.

2. Uberstromschutzschalter nach Anspruch 1, dadurch gekennzeichnet, daß die Bewegungsebenen von Kniehebel (8) und Signalkontakthebel (15) gleichebig sind.

3. Uberstromschutzschalter nach Anspruch 1, dadurch gekennzeichnet, daß das Anbaugehäuse (6) einstückig in das Isoliergehäuse (3) der Hauptschaltkammer (17) integriert ist.

4. Uberstromschutzschalter nach mindestens einem der Ansprüche 1 bis 3, dadurch gekennzeichnet, daß die Drehachse (23) des Signalkontakthebels (15) im Ubergangsbereich zwischen dem Anbaugehäuse (6) und der Hauptschaltkammer (17) angeordnet ist.

5. Überstromschutzschalter nach einem der vorgenannten Ansprüche, dadurch gekennzeichnet,
- daß die Signalkontaktstelle (7) im Anbaugehäuse (6) nebeneinander und in Richtung der Gehäusetiefe (13) verlaufend auf der der Hauptschaltkammer (17) abgewandten Seite einen geraden Festkontakt (25) und auf der der Hauptschaltkammer (17) zugewandten Seite als Bewegungskontakt eine mit ihren U-Schenkeln (26) zum Festkontakt (25) parallelverlaufende U-förmige Kontaktfeder (24) aufweist,
- daß der Verbindungssteg (28) zwischen den U-Schenkeln (26) der Kontaktfeder (24) der Seite der Hauptkontakte (5) zugewandt ist und
- daß der Kontaktarm (22) des Signalkontakthebels (15) L-förmig ausgebildet ist, dabei mit seinem Horizontalschenkel (27) den U-Verbindungssteg (28) der Kontaktfeder (24) flankiert und mit seinem Vertikalschenkel (29) den der Hauptschaltkammer (17) abseitigen U-Kontaktschenkel (26) der Kontaktfeder (24) von außen in der Hauptschaltkammer (17) zugewandter Kontaktöffnungsrichtung (30) beaufschlagt.

6. Überstromschutzschalter nach einem der vorgenannten Ansprüche, dadurch gekennzeichnet,
- daß die Kontaktfeder (24) und der Festkontakt (25) an jeweils einer Metallbuchse (31) elektrisch leitend befestigt sind
- daß die Achsen (33) der zwei im Signalkontakt-Anbaugehäuse (6) je einmal auf beiden Seiten der Signalkontaktstelle (7) angeordneten Metallbuchsen (31) für Steckanschlüsse in Verlängerung einen spitzen Winkel (34) bilden, der sich in Richtung der Gehäusetiefe (13) öffnet und
- daß die von den Achsen (33) aufgespannte Ebene senkrecht zur Bewegungsebene des Signalkontakthebels (15) liegt.

7. Überstromschutzschalter nach einem der vorgenannten Ansprüche, dadurch gekennzeichnet, daß der Anschlagvorsprung (18) in Ausknickrichtung (19) des Kniehebels (8) über den Betätigungsarm (12) hinaussteht.

8. Übestromschutzschalter nach Anspruch 7, dadurch gekennzeichnet, daß die Anschlagseite des Anschlagvorsprunges (18) als konvexe Gleitstufe (20) ausgebildet ist.

9. Überstromschutzschalter nach einem der vorhergehenden Ansprüche, dadurch gekennzeichnet, daß die Anschlagfläche des Anschlagarmes (16) des Signalkontakthebels (15) schräg in Richtung auf die Hauptkontakte (5) geneigt in die Hauptschaltkammer (17) ragt.

10. Überstromschutzschalter nach Anspruch 9, dadurch gekennzeichnet, daß die Anschlagfläche des Anschlagarmes (16) mit der Mittellängsachse (14) des Isoliergehäuses (3) einen sich in Richtung auf die Hauptkontakte (5) schließenden Winkel um 45° bildet.

11. Überstromschutzschalter nach einem der vorhergehenden Ansprüche, dadurch gekennzeichnet, daß in Streckstellung des Kniehebels (8) der Anschlagvorsprung (18) den Signalkontakthebel (15) gegen den Schließdruck der Kontaktfeder (24) auslenkend derart an der Anschlagfläche des Anschlagarmes (16) anliegt, daß die Kraftwirkungslinie (21) des vom Anschlagarm (16) auf den Anschlagvorsprung (18) ausgeübten Reaktionsdruckes durch das betätigungsseitige Drehgelenk (10) des Betätigungsarmes (12) verläuft.

## Revendications

1. Disjoncteur à maximum de courant (1), uni-ou multipolaire, à commande manuelle ou thermique, comprenant un boîtier isolant (3) qui forme une chambre de coupure principale (17), dans laquelle est disposée une genouillère (8), possédant une biellette de commande (12) et une biellette à contacts principaux (9) et servant d'organe de liaison entre un élément de commande (2) et un pont de contact (11),
- la genouillère étant soumise en permanence à une force de rappel dans le sens de l'ouverture du disjoncteur,
- la biellette de commande (12) et la biellette à contacts principaux (9) étant articulées sur l'élément de commande (2) et sur le pont de contact (11), par les extrémités des biellettes opposées à la charnière (8') de la genouillère et au moyen d'articulations (10), extrémités qui restent sur l'axe longitudinal (14) du boîtier isolant (3), s'étendant dans le sens de la profondeur (13) du boîtier, dans toutes les positions de la genouillère (8), allant de la position fléchie correspondant à la position ouverte du disjoncteur jusqu'à la position étendue correspondant à la position enclenchée avec verrouillage,
caractérisé en ce
- que, à la position étendue de la genouillère, la biellette de commande (12) agit, au moyen d'une protubérance d'actionnement (18) formée à son extrémité côté charnière de la genouillère, sur un levier de contact de signalisation (15) à deux bras
- dont l'un forme un bras d'actionnement (16) faisant saillie dans la chambre de coupure principale (17) et
- dont l'autre forme un bras de contact (22) situé dans un boîtier annexe (6) rapporté au boîtier isolant (3) et contenant un contact de signalisation et
- que le bras de contact (22) agit sur un ressort-lame de contact (24) et produit, suivant sa position en basculement, dépendant de la position de la protubérance d'actionnement (18), l'ouverture ou la fermeture d'un contact auxiliaire ou de signalisation (7), formé par le ressort-lame (24) et par un contact fixe (25).

2. Disjoncteur selon la revendication 1, caractérisé en ce que la genouillère (8) et le levier de contact de signalisation (15) se déplacent dans le même plan.

3. Disjoncteur selon la revendication 1, caractérisé en ce que le boîtier annexe (6) est intégré d'un seul tenant dans le boîtier isolant (3) de la chambre de coupure principale (17).

4. Disjoncteur selon au moins une des revendications 1 à 3, caractérisé en ce que l'axe de rotation (23) du levier de contact de signalisation (15) est disposé dans la zone de transition entre le boîtier annexe (6) et la chambre de coupure principale (17).

5. Disjoncteur selon une des revendications précédentes, caractérisé en ce que
- le contact de signalisation (7) dans le boîtier annexe (6) présente, l'un à côté de l'autre et s'étendant dans le sens de la profondeur (13) du boîtier, du côté éloigné de la chambre de coupure principale (17), un contact fixe droit (25) et, du côté dirigé vers la chambre de coupure principale (17), en tant que contact mobile, un ressort-lame de contact en U (24) dont les branches (26) s'étendent parallèlement au contact fixe (25),
- la base (28) formant la liaison entre les branches (26) du U constitué par le ressort-lame (24) est située du côté des contacts principaux (5) et
- le bras de contact (22) du levier de contact de signalisation (15) est en L, avec une branche horizontale (27) s'étendant à côté de la base (28) du ressort-lame en U (24) formant le contact mobile, ainsi qu'avec une branche verticale (29) qui agit de l'extérieur sur la branche (26) du U éloignée de la chambre de coupure principale (17), dans le sens (30) de l'ouverture du contact, dirigé vers la chambre de coupure principale (17).

6. Disjoncteur selon une des revendications précédentes, caractérisé en ce que
- le ressort-lame de contact (24) et le contact fixe (25) sont chacun fixés, avec connexion électrique, à une douille métallique (31),
- les axes (33) des deux douilles métalliques (31), disposées dans le boîtier annexe (6) du contact de signalisation (7), de part et d'autre de ce contact, forment entre eux, par leurs prolongements, pour des connexions par enfichage, un angle aigu (34) qui s'ouvre dans le sens de la profondeur (13) du boîtier et
- le plan défini par les axes (33) est perpendiculaire au plan de mouvement du levier de contact de signalisation (15).

7. Disjoncteur selon une des revendications précédentes, caractérisé en ce que le protubérance d'actionnement (18) fait saillie de la biellette de commande (12) dans la direction de fléchissement (19) de la genouillére (8).

8. Disjoncteur selon la revendication 7, caractérisé en ce que le côté d'actionnement de la protubérance d'actionnement (18) est réalisé à la façon d'un patin de glissement convexe (20).

9. Disjoncteur selon une des revendications précédentes, caractérisé en ce que la surface d'actionnement du bras d'actionnement (16) du levier de contact de signalisation (15) fait saillie dans la chambre de coupure principale (17) en étant orientée obliquement en direction des contacts principaux (5).

10. Disjoncteur selon la revendication 9, caractérisé en ce que la surface d'actionnement du bras d'actionnement (16) forme avec l'axe longitudinal (14) du boîtier isolant (3) un angle d'environ 45° qui se ferme en direction des contact principaux (5).

11. Disjoncteur selon une des revendications précédentes, caractérisé en ce que, en position étendue de la genouillère (8), la protubérance d'actionnement (18) s'applique contre la surface d'actionnement du bras d'actionnement (16), en déviant le levier de contact de signalisation (15), contre la pression de fermeture du ressort de contact en U (24), de manière que la ligne d'action de force (21) de la pression de réaction exercée par le bras d'actionnement (16) sur la protubérance d'actionnement (18) passe par l'articulation (10) de la biellette de commande (12) située du côté de la commande.

## Claims

1. A manually or thermally actuable single or multipole overcurrent protective circuit-breaker (1) with a kneed lever (8) which is enclosed in a main switch chamber (17) formed by an insulated casing (3) and contains an actuating arm (12) and a main contact arm (9) as the operative connection between an actuating element (2) and a connecting link (11),
- the kneed lever being subjected to a restoring force permanently biasing it in the opening direction,
- the ends remote from the knee joint (8') of the actuating arm (12) and the main contact arm (9) being articulated to the actuating element (2) and the connecting link (11) by means of swivel joints (10) and lying in all positions of their movement between the bent position of the kneed lever (8) forming the switched off position and its stretched position forming the locked switched on position on the median longitudinal axis (14) of the insulated casing (3) extending in the direction of the casing depth (13)
characterized in that
- in the stretched position of the kneed lever the actuating arm (12) is acting on a two-armed signal contact lever (15) by means of its bearing projection (18) attached at the side of its joint,
- whose bearing arm (16) projects into the the main switch chamber (17) and
- whose other contact arm (22) extends into a casing annex (6) which is attached to the insulated casing (3) and contains a signal contact point (7) and
- in that the contact arm (22) is acting on a contact spring (24) and thereby opens or closes the auxiliary or signal contact point (7) consisting of a contact spring (24) and a fixed contact (25), according to the swivel position which depends on the position of the bearing projection (18).

2. An overcurrent protective circuit-breaker according to claim 1 characterized in that the movement planes of the kneed lever (8) and of the signal contact lever (15) are coplanar.

3. An overcurrent protective circuit-breaker according to claim 1 characterized 'in that the casing annex (6) forms an integral part of the insulated casing (3) of the main switch chamber (17).

4. An overcurrent protective circuit-breaker according to at least one of claims 1 to 3, characterized in that the axis of rotation (23) of the signal contact lever (15) is arranged in the transition zone between the casing annex (6) and the main switch chamber (17).

5. An overcurrent protective circuit-breaker according to one of the preceding claims, characterized in that
- the signal contact point (7) in the casing annex (6) has, on its side facing away from the main switch chamber (17), a straight fixed contact (25) extending side by side and in the direction of the casing depth (13), and on the side facing the main switch chamber (17), a U-shaped contact spring (24) extending with its U-arms (26) parallel to the fixed contact (25) as the moving contact,
- in that the connecting member (28) between the U-arms (26) of the contact spring (24) faces the side of the main contacts (5) and
- in that the contact arm (22) of the signal contact lever (15) is L-shaped, therewith flanking with its horizontal arm (27) the U-shaped connecting member (28) of the contact spring (24) and acting from the outside with its vertical arm (29) on the U-contact arm (26) of the contact spring (24) remote from the main switch chamber (17), in the contact opening direction (30) towards the main switch chamber (17).

6. An overcurrent protective circuit-breaker according to one of the preceding claims, characterized in that
- the contact spring (24) and the fixed contact (25) are mounted on one metallic socket (31) each for electrical conduction
- in that the axes (33) of the two metallic sockets (31), each arranged singly on both sides of the signal contact point (7) for plug-in connections, in extension form an acute angle (34) opening out in the direction of the casing depth (13) and
- in that the plane formed by the axes (33) lies perpendicular to the plane of movement of the signal contact lever (15).

7. An overcurrent protective circuit-breaker according to one of the preceding claims, characterized in that the bearing projection (18) projects in the bending direction (19) of the kneed lever (8) beyond the actuating arm (12).

8. An overcurrent protective circuit-breaker according to claim 7, characterized in that the bearing side of the bearing projection (18) is designed as a convex skid (20).

9. An overcurrent protective circuit-breaker according to one of the preceding claims, characterized in that the bearing surface of the bearing arm (16) of the signal contact lever (15) extends obliquely into the main switch chamber (17), sloping towards the main contacts (5).

10. An overcurrent protective circuit-breaker according to claim 9, characterized in that the bearing surface of the bearing arm (16) forms an angle of 45° closing towards the main contacts (5) with the median longitudinal axis (14) of the insulated casing (3).

11. An overcurrent protective circuit-breaker according to one of the preceding claims, characterized in that in the stretched position of the kneed lever (8), the bearing projection (18), deflecting the signal contact lever (15), bears on the bearing surface of the bearing arm (16), against the closing pressure of the contact spring (24) in such a way that the line of force (21) of the reaction pressure exerted by the bearing arm (16) on the bearing projection (18) passes through the swivel joint (10) on the actuating side of the actuating arm (12).
